# EUROPÄISCHE PATENTSCHRIFT

(11) **EP 1 137 363 B1**
(45) Veröffentlichungstag und Bekanntmachung des Hinweises auf die Patenterteilung: **08.06.2005**
(21) Anmeldenummer: 99962239.2
(22) Anmeldetag: 07.12.1999
(51) Int. Cl.: A47L 15/50

(54) **GESCHIRRKORB ZUR AUFNAHME VON GESCHIRRTEILEN UND HAUSHALT-GESCHIRRSPÜLMASCHINE**
DISHWASHER RACK FOR ACCOMMODATING PIECES OF DINNERWARE AND DOMESTIC DISHWASHER
PANIER DE LAVE-VAISSELLE RECEVANT DES PIECES DE VAISSELLE ET LAVE-VAISSELLE DOMESTIQUE

(30) Priorität: 10.12.1998 DE 19857104
(43) Veröffentlichungstag der Anmeldung: 04.10.2001
(73) Patentinhaber: BSH Bosch und Siemens Hausgeräte GmbH, 81739 München (DE)
(72) Erfinder: DEISS, Ulrich, D-89567 Sontheim (DE)
(86) Internationale Anmeldenummer: PCT/EP1999/009612
(87) Internationale Veröffentlichungsnummer: WO 2000/033721

(56) Entgegenhaltungen:
- EP-A- 0 729 725
- DE-U- 8 811 474
- US-A- 4 606 464
- US-A- 5 158 185

## Beschreibung

Die Erfindung betrifft einen Geschirrkorb zur Aufnahme von Geschirrteilen, insbesondere in einer Haushalt-Geschirrspülmaschine, mit einer rechenartigen Haltevorrichtung aus mehreren Stacheln, die zwischen verschiedenen Schwenklagen klappbar ist, sowie eine Haushalt-Geschirrspülmaschine.

Es ist allgemein bekannt, Geschirrkörbe zur Aufnahme von Geschirrteilen - wie Teller, Tassen, Gläser usw. - insbesondere in Haushalt-Geschirrspülmaschinen zu verwenden. Aus dem deutschen Gebrauchsmuster DE-GM 88 11 474 ist ein Geschirrkorb für eine Haushalt-Geschirrspülmaschine mit einer rechenartigen Haltevorrichtung aus miteinander verbundenen Stacheln bekannt. Dabei ist die Haltevorrichtung um eine horizontale Achse zwischen verschiedenen Lagen schwenkbar gelagert. An die Haltevorrichtung sind senkrecht zur Schwenkachse und beidseitig zu einer Auflagefläche der Haltevorrichtung abstehende Teile angeformt, die als Geschirranschläge zur Sicherung von Tassen oder ähnlichen Kleinteilen gegen ein Abrutschen dienen.

Aus dem EP 0 729 725 A1 ist ein Geschirrträger für verschiedene Arten von Geschirr bekannt. Zwei verschwenkbare Drähte sind an zwei Trägern befestigt. An jedem Draht sind V-förmige Nadeln befestigt. Die Nadeln an einem Draht sind zu den Nadeln am anderen Draht in Längstrichtung des Drahtes versetzt angeordnet. Die Nadeln an den Drähten können mit Hilfe des Drahtes verschwenkt werden in verschiedene Lagen. Die beide Drähte können unahängig voneinander bewegt werden.

Es ist Aufgabe der vorliegenden Erfindung, auf einfache Art und Weise einen Geschirrkorb zu schaffen, der eine zusätzliche Aufnahmemöglichkeit insbesondere für Hohlkörper-Geschirrteile im Bedarfsfall bietet.

Diese Aufgabe wird gemäß der Erfindung durch die Merkmale des Patentanspruchs 1 gelöst. Weiterbildungen der Erfindung sind in den Unteransprüchen angegeben.

Durch die erfindungsgemäßen Merkmale des Anspruches 1 können Geschirrteile, insbesondere Hohlkörper-Geschirrteile - wie z.B. Gläser, Vasen, Tassen, Schalen und dergleichen - , auf einfache und kostengünstige Weise zusätzlich im Geschirrkorb aufgenommen werden. Ein weiterer Vorteil der erfindungsgemäß an den Enden abgewinkelten Stacheln besteht darin, die zusätzliche Aufnahmekapazität des Geschirrkorbs im Bedarfsfall flexibel nutzen zu können, ohne dass hierfür andere Vorrichtungen in den Geschirrkorb bei gewünschter Erhöhung der Kapazität eingebaut und bei Nichtbedarf wieder ausgebaut werden müssen.

Als besonders vorteilhaft hat sich eine Variante der Erfindung erwiesen, bei der die Stacheln an ihren Enden derart abgewinkelt ausgebildet sind, dass sie bei einer von einer horizontalen oder vertikalen Schwenklage abweichenden schrägen Schwenklage der Haltevorrichtung eine Ablagefläche für Hohlkörper-Geschirrteile bilden. Damit ergeben sich im Geschirrkorb mehr Ablageplätze für Hohlkörper-Geschirrteile, sodass die Aufnahmekapazität insgesamt steigt. Darüber hinaus lassen sich durch diese elegante Lösungsvariante - bestehend aus der Kombination der abgewinkelten Stachelenden mit der schrägen Schwenklage der Haltevorrichtung - die Hohlkörper-Geschirrteile besonders einfach und dennoch sicher lagern.

Vorzugsweise bilden die abgewinkelten Stacheln die Ablagefläche in einer Mittelstellung zwischen der horizontalen Schwenklage und der vertikalen Schwenklage der Haltevorrichtung, um eine größtmögliche Sicherheit beim Lagern der Hohlkörper-Geschirrteile zu erreichen.

Ebenfalls als günstig hat sich eine weitere Variante der Erfindung erwiesen, bei der die Stacheln an ihren Enden derart abgewinkelt ausgebildet sind, dass sie bei einer zumindest annähernd horizontalen Schwenklage Anschläge zum Halten von Hohlkörper Geschirrteilen bilden. Damit entstehen im Geschirrkorb mehr Aufnahmeplätze für Hohlkörper-Geschirrteile, sodass die Aufnahmekapazität insgesamt steigt. Darüber hinaus lassen sich durch diese vorteilhafte Lösungsvariante - die Stachelenden wirken in der vertikalen oder annähernd vertikalen Schwenklage der Haltevorrichtung als Anschläge - die Hohlkörper-Geschirrteile besonders einfach und dennoch sicher stellen.

Vorzugsweise ist von den Stacheln nur jeder zweite Stachel an seinem unteren Ende abgewinkelt ausgebildet und als Anschlag zum Halten breiterer Hohlkörper-Geschirrteile vorgesehen. Dies hat den Vorteil, dass zusätzliche Stellplätze besonders auch für breite Hohlkörper-Geschirrteile - wie z.B. Kompottschalen, Schüsseln und dergleichen - im Bedarfsfall flexibel zur Verfügung stehen.

Gemäß weiterer Ausgestaltungen der Erfindung sind die an ihren unteren Enden abgewinkelten Stacheln vorzugsweise L-förmig ausgebildet. Damit lassen sich die Hohlkörper-Geschirrteile auf den zusätzlichen Ablageflächen in der schrägen Schwenklage oder an den Anschlägen der zusätzlichen Stellplätze besonders sicher halten.

Eine Haushalt-Geschirrspülmaschine, die einen Geschirrkorb mit den erfindungsgemäßen Merkmalen aufweist, bietet die Möglichkeit einer flexiblen Steigerung der Aufnahmekapazität durch mehr Ablagefläche bzw. Stellfläche für Hohlkörper-Geschirrteile im Bedarfsfall.

Die Erfindung wird anhand eines in Figuren dargestellten Ausführungsbeispiels näher erläutert. Im einzelnen zeigen
- Fig. 1: eine Teilansicht eines Geschirrkorbs gemäß dem Gegenstand der Erfindung zur Aufnahme von Geschirrteilen,
- Fig. 2: eine Teilansicht eines Geschirrkorbs gemäß dem Gegenstand der Erfindung in einer ersten Variante zur Aufnahme von Geschirrteilen,
- Fig. 3: eine Teilansicht eines Geschirrkorbs gemäß dem Gegenstand der Erfindung in einer zweiten Variante zur Aufnahme von breiteren Geschirrteilen, und
- Fig. 4: eine Seitenansicht des im Geschirrkorb gemäß Fig. 2 aufgenommenen Geschirrteils.

Eine nicht näher beschriebene Haushalt-Geschirrspülmaschine üblicher Art weist zumindest einen Geschirrkorb 1 auf, der gemäß den Fig. 1 bis Fig. 3 jeweils in einer Teilansicht dargestellt ist. Der Geschirrkorb 1 ist dabei sowohl als Oberkorb als auch als Unterkorb einsetzbar. Er besteht üblicherweise aus einer mittels Drähte gebildeten Korbkonstruktion mit an einem Geschirrkorbboden 2 längs und quer verlaufenden Bodendrähten 3. An diesen Bodendrähten 3 sind im wesentlichen senkrecht nach oben stehende, gegebenenfalls in einer Ebene geneigte Stacheln 4 befestigt. Diese Stacheln 4 dienen zur Halterung von Geschirrteilen - üblicherweise flachen Geschirrteilen 6 wie Tellern und dergleichen - , die zwischen den Stacheln 4 auf dem Korbboden 2 aufliegend angeordnet sind. Die Stacheln 4 sind in ihrer Höhe begrenzt und weisen nach oben gerichtete freie Enden 5 auf.

Die Stacheln 4 bilden eine rechenartige Haltevorrichtung, die zwischen verschiedenen Schwenklagen klappbar ist. So befindet sich die Haltevorrichtung mit den Stacheln 4 gemäß Fig. 1 in einer vertikalen Schwenklage, gemäß Fig. 3 in einer horizontalen Schwenklage und gemäß Fig. 2 in einer schrägen Schwenklage zwischen der horizontalen und der vertikalen Schwenklage. Gegenüber dem Korbboden 2 nehmen die Stacheln 4 in der vertikalen Schwenklage eine 90°-Position, in der horizontalen Schwenklage eine 0°-Position und in der schrägen Schwenklage vorzugsweise eine 45°-Position entsprechend einer Mittelstellung ein.

In der Fig. 1 ist der Geschirrkorb 1 zur Aufnahme von Geschirrteilen 6 mit der rechenartigen Haltevorrichtung dargestellt, bei der erfindungsgemäß die Stacheln 4 an ihren unteren dem Korbboden 2 zugewandten Enden 7 abgewinkelt ausgebildet sind. Die Stacheln 4 mit den abgewinkelten Enden 7 haben vorzugsweise eine L-Form. Mehrere in der Haltevorrichtung vorzugsweise parallel angeordnete Stacheln 4 bilden durch ihre abgewinkelten Enden 7 eine Ablagefläche für Geschirrteile, insbesondere Hohlkörper-Geschirrteile. Damit können im Bedarfsfall auf einfache und kostengünstige Weise zusätzliche Aufnahmeplätze im Geschirrkorb variabel zur Verfügung gestellt werden. Dieser Vorteil zeigt sich besonders in der Darstellung des erfindungsgemäßen Geschirrkorbs 1 nach Fig. 2, bei der in der Schrägstellung der rechenartigen Haltevorrichtung die an ihren Enden 7 abgewinkelten Stacheln 4 eine Ablagefläche für Hohlkörper-Geschirrteile 8, wie z.B. Gefäße, Becher, Vasen und dergleichen bilden. Durch die Schrägstellung - vorzugsweise die 45°-Mittelstellung - der Haltevorrichtung liegen die Hohlkörper-Geschirrteile 8 sicher auf den abgewinkelten Enden 7 der Stacheln 4 auf.

Fig. 3 zeigt eine weitere Variante des Geschirrkorbs 2 zur Aufnahme insbesondere breiterer Geschirrteile 9, wie z.B. Kompottschalen, Safatschüsseln und dergleichen. Dabei befindet sich die rechenartige Haltevorrichtung mit den an ihren Enden 7' erfindungsgemäß abgewinkelt ausgebildeten Stacheln 4 in der horizontalen Schwenklage, entsprechend der 0°-Position der Stacheln 4 gegenüber dem Korbboden 2. Die Enden 7' der abgewinkelten Stacheln 4 ragen in dieser Schwenklage im wesentlichen senkrecht nach oben und bilden daher Anschläge zum Halten der Hohlkörper-Geschirrteile 9. Gemäß einer bevorzugten Ausgestaltung des Geschirrkorbs 2 ist von mehreren Stacheln 4 in einer Stachelreihe nur jeder zweite Stachel 4 an seinem unteren Ende 7' abgewinkelt ausgebildet, um als Anschlag insbesondere das Halten breiterer Hohlkörper-Geschirrteile 9 zu bewirken. Dies zeigt in verdeutlichter Form die Fig. 4 mit einer Seitenansicht eines Hohlkörper-Geschirrteils 9. Das Hohlkörper-Geschirrteil 9 wird zwischen zwei Anschlägen gehalten, die bei Flachlegen der Haltevorrichtung in die 0°-Position von den benachbarten Enden 7' zweier abgewinkelter Stacheln 4 gebildet sind. Der zwischen den beiden Stacheln 4 mit abgewinkelten Enden 7' angeordnete Stachel 4 weist dabei keinen L-förmigen Fortsatz auf, um eine größere Breite für den zusätzlich geschaffenen Stellplatz zur Aufnahme einer Kompottschale 9 oder einer Safatschüssef zu erzielen.

Durch den Geschirrkorb mit Stacheln, die an ihren dem Korbboden 2 zugewandten Enden abgewinkelt ausgebildet sind, lassen sich zusätzliche Ablageflächen in der schrägen Schwenklage oder zusätzliche Stellplätze mit Anschlägen in der horizontalen Schwenklage flexibel zur Verfügung stellen, die bei Bedarf zum Halten vor allem von Hohlkörper-Geschirrteilen geeignet sind.

## Patentansprüche

1. Geschirrkorb (1) zur Aufnahme von Geschirrteilen (4,8,9), insbesondere in einer Haushalt-Geschirrspülmaschine, mit einer rechenartigen Haltevorrichtung aus mehreren Stacheln (4), die direkt auf Bodendrähten (3) befestigt sind, wobei die Haltevorrichtung zwischen verschiedenen Schwenklagen mittels Bodendrähten (3) klappbar ist, wobei die Stacheln (4) der Haltevorrichtung in einem festen Winkel zueinander stehend abgewinkelt ausgebildet sind, so dass jeder abgewinkelte Stachel (4) zwei freie Enden (5,7,7') hat, wobei die Befestigung der Stacheln auf den Bodendrähten sich in der nähe der Abwinklung befindet, so dass in jeder Schwenklage die Haltevorrichtung mindestens ein freies Stachelende von der Abwinklung aus betrachtet aufwärts gerichtet ist.

2. Geschirrkorb (1) nach Anspruch 1,
**dadurch gekennzeichnet, dass**
von den Stacheln (4) nur jeder zweite Stachel (4) abgewinkelt ausgebildet ist und als Anschlag zum Halten breiterer Hohlkörper-Geschirrteile vorgesehen ist.

3. Geschirrkorb (1) nach Auspruch 1 oder 2,
**dadurch gekennzeichnet, dass**
die an ihren Enden (7) abgewinkelten Stacheln (4) L-förmig ausgebildet sind.

4. Haushalt-Geschirrspülmaschine mit einem Geschirrkorb (1) nach einem der vorhergehenden Ansprüche.

5. Haushalt-Geschirrspülmaschine nach Anspruch 4,
**dadurch gekennzeichnet, dass**
der Geschirrkorb (1) als Unterkorb in der Haushalt-Geschirrspülmaschine angeordnet ist.

6. Haushalt-Geschirrspülmaschine nach Anspruch 4,
**dadurch gekennzeichnet, dass**
der Geschirrkorb (1) als Oberkorb in der Haushalt-Geschirrspülmaschine angeordnet ist.

## Claims

1. Crockery basket (1) for receiving items of crockery (6, 8, 9), particularly in a domestic dishwashing machine, with a rake-like holding device consisting of several spikes (4) directly fastened to the base wires (3), wherein the holding device is foldable between different pivot positions by means of base wires (3), wherein the spikes (4) of the holding device are constructed to be bent over to stand at a fixed angle relative to one another so that each bent-over spike (4) has two free ends (5, 7, 7'), wherein the fastening of the spikes to the base wires is disposed in the vicinity of the bend so that in each pivot position of the holding device at least one free spike end is directed upwardly considered from the bend.

2. Crockery basket (1) according to claim 1, **characterised in that** of the spikes (4) only each second spike (4) is formed to be bent over and is provided as an abutment for holding wider hollow-body items of crockery.

3. Crockery basket (1) according to claim 1 or 2, **characterised in that** the spikes (4) bent over at the ends (7) thereof are formed to be L-shaped.

4. Domestic dishwashing machine with a crockery basket (1) according to one of the preceding claims.

5. Domestic dishwashing machine according to claim 4, **characterised in that** the crockery basket (1) is arranged as a lower basket in the domestic dishwashing machine.

6. Domestic dishwashing machine according to claim 4, **characterised in that** the crockery basket (1) is arranged as an upper basket in the domestic dishwashing machine.

## Revendications

1. Panier à vaisselle (1) pour le rangement de pièces de vaisselle (6, 8, 9), en particulier dans un lave-vaisselle ménager, comprenant un dispositif de maintien du genre grille de retenue ayant plusieurs tiges (4) qui sont fixées directement sur des fils de fond (3), le dispositif de maintien étant rabattable entre différentes positions de pivotement au moyen de fils de fond (3), les tiges (4) du dispositif de maintien étant réalisées sous une forme pliée à un angle fixe l'une de l'autre de sorte que chaque tige (4) pliée a deux extrémités libres (5, 7, 7'), la fixation des tiges sur les fils de fond se trouvant à proximité de la pliure, de sorte que, dans chaque position de pivotement du dispositif de maintien, au moins une extrémité de tige libre est, vue depuis la pliure, dirigée vers le haut.

2. Panier à vaisselle (1) selon la revendication 1,
**caractérisé en ce que**,
sur les tiges (4), seule une tige (4) sur deux est réalisée sous une forme pliée et est prévue comme butée pour maintenir des pièces de vaisselle creuses d'une certaine largeur.

3. Panier à vaisselle (1) selon la revendication 1 ou 2,
**caractérisé en ce que**
les tiges (4) pliées en leur extrémité (7) sont réalisées en forme de L.

4. Lave-vaisselle ménager comprenant un panier à vaisselle (1) selon l'une des revendications précédentes.

5. Lave-vaisselle ménager selon la revendication 4,
**caractérisé en ce que**
le panier à vaisselle (1) est placé en tant que panier inférieur dans le lave-vaisselle ménager.

6. Lave-vaisselle ménager selon la revendication 4,
**caractérisé en ce que**
le panier à vaisselle (1) est placé en tant que panier supérieur dans le lave-vaisselle ménager.
